# FASCICULE DE BREVET EUROPEEN

(11) **EP 0 364 721 B1**
(45) Date de publication et mention de la délivrance du brevet: **12.05.1993**
(21) Numéro de dépôt: 89116607.6
(22) Date de dépôt: 08.09.1989
(51) Int. Cl.: C21C 5/46

(54) **Lance d'affinage**
Lanze zum Blasfrischen
Refining lance

(30) Priorité: 28.09.1988 LU 87354
(43) Date de publication de la demande: 25.04.1990
(73) Titulaire: ARBED S.A., L-2930 Luxembourg (LU)
(72) Inventeur: Mousel, Robert, L-3422 Dudelange (LU); Lux, Carlo, L-8054 Bertrange (LU); Knaff, François, L-4505 Niederkorn (LU); Klein, Henri, L-3317 Bergem (LU); Henrion, Romain, L-4243 Esch/Alzette (LU); Heintz, Carlo, L-2154 Luxembourg (LU); Decker, Michel, L-4483 Soleuvre (LU); Bock, André, L-1224 Luxembourg (LU)
(74) Mandataire: Freylinger, Ernest T.

(56) Documents cités:
- EP-A- 0 055 956
- EP-A- 0 234 388
- EP-A- 0 234 389
- DE-A- 3 134 244

## Description

La présente invention concerne une lance d'affinage comportant au moins une tuyère supersonique pour fournir l'oxygène d'affinage à un bain métallique, ainsi que des moyens pour fournir l'oxygène de postcombustion à l'espace situé au-dessus du bain.

On connaît des lances d'affinage qui possèdent, en dehors des tuyères principales fournissant l'oxygène supersonique d'affinage, plusieurs tuyères auxiliaires, inclinées entre 25° et 60° par rapport à l'axe vertical, débitant des jets d'oxygène subsonique servant à la postcombustion. Il est également connu (voir le brevet LU 82.846) de munir les conduits des tuyères qui guident l'oxygène de postcombustion, de moyens pour augmenter le degré de turbulence du jet. Ces moyens peuvent consister en des tôles disposées dans les conduits des tuyères; on peut aussi munir les parois des conduits de rainures. Les angles d'inclinaison des jets d'oxygène de postcombustion sont cependant imposés par ceux des tuyères; une fois déterminés par des essais ou des méthodes empiriques (tenant compte des inclinaisons des jets d'oxygène primaire, de leur disposition, des dimensions du convertisseur, de la hauteur de la tête de lance au-dessus du bain, etc.), ces angles restent constants. Par conséquent, ces tuyères ne permettent ni de balayer l'espace au-dessus du bain avec des jets d'oxygène, ni d'envoyer l'oxygène de postcombustion dans le convertisseur sous un angle approprié, fonction de la phase d'affinage en cours.

Le brevet LU 86.329 décrit une tuyère supersonique fournissant l'oxygène de postcombustion sous inclinaison variable à l'espace au-dessus d'un bain métallique. Elle comporte une paroi le long de laquelle le gaz s'écoule en ligne droite avant d'aboutir à une arête aiguë, constituant une partie de l'embouchure. C'est à la hauteur du sommet de cette arête pointue que le jet se détend et est dévié. L'angle de déflexion varie en fonction de la pression du gaz au niveau de l'arête c.à d. plus la pression du gaz y est élevée, plus l'angle de déflexion est important; par contre l'effet de déflexion par l'arête est pratiquement nul lorsque le gaz y possède une vitesse subsonique. En variant la pression du gaz alimentant la tuyère entre des limites préétablies, on arrive à balayer un angle qui se rapproche de quelque 30°, pour les pressions de source courantes; les turbulences qui en résultent dans le convertisseur favorisent la création d'une zone étendue, alimentée en permanence par de l'oxygène.

La présente invention a comme but de proposer une tuyère qui permet de créer une couche continue d'oxygène, entourant complètement le jet d'oxygène d'affinage.

Ce but est atteint par la tuyère selon l'invention telle qu'elle est caractérisée dans les revendications indépendantes. Des variantes préférentielles sont décrites dans les revendications dépendantes.

L'invention sera expliquée plus en détail à l'aide de dessins qui en montrent des formes d'exécution possibles:
- la fig. 1 présente de manière schématique une coupe à travers une tête de lance selon l'invention;
- la fig. 2 présente une coupe partielle à travers la tuyère fournissant l'oxygène de postcombustion.

On distingue sur la fig. 1 la tête 1 de la lance ainsi que l'embouchure 2 de la tuyère (centrale dans l'exemple choisi) d'oxygène d'affinage. Non loin de l'embouchure centrale 2 se trouve l'embouchure 3 d'une tuyère unique 6 disposée de manière concentrique tout autour de celle-ci et fournissant l'oxygène de postcombustion. Cette tuyère possède en amont de son embouchure un divergent. Elle est alimentée à partir d'une source d'oxygène et d'une vanne de régulation de pression (non représentée). Il faudra veiller à usiner le conduit d'amenée défini par les deux parois tubulaires concentriques 4 et 5 avec une précision suffisante, de manière à éviter des pertes de charge différentielles résultant de la création de turbulences.

Un capteur de pression (non représenté) mesure la pression réelle P à la sortie de la vanne de régulation. Cette pression P est comparée à une pression de consigne Po et en cas de différence, une boucle de régulation agit sur le degré d'ouverture de la vanne. Les pressions de consigne Po varient en fonction de la phase d'affinage et sont choisies de manière telle que l'espace soit approvisionné en oxygène par l'intermédiaire d'un jet ayant le débit et l'angle d'ouverture requis.

Tout autour de la tuyère annulaire 6 fournissant l'oxygène de postcombustion se trouvent les parois qui guident le fluide de refroidissement (habituellement de l'eau). Ces parois sont essentiellement constituées par trois tubes concentriques 4, 7 et 8, le tube 4 guidant par sa face intérieure également l'oxygène servant à la postcombustion. L'écartement entre les parois concentriques 5, 4 et 7, 8 est maintenu à l'aide des distanceurs 10 et 9 respectivement. Ces distanceurs, au nombre d'une demi-douzaine par conduit, sont de préférence des tôles plates allongées, de sorte à assumer également une fonction de guidage des fluides nécessaires pour une équirépartition des fluides dans les conduits annulaires.

Il y a lieu de remarquer que la tête de lance suivant l'invention comporte essentiellement un tube central 5 qui, dans le cas du dessin, a une forme de poire tel qu'expliqué en rapport avec la demande de brevet LU 86.321, et plusieurs tubes concentriques 4, 7, 8 qui définissent des espaces annulaires guidant un gaz et un liquide. Etant donné que la couche de liquide est continue et ne rencontre notamment pas de tuyères fournissant l'oxygène, qui sont la source de turbulences, le refroidissement de la calotte externe se fait dans des conditions optimales.

En fig. 2 a été représentée une coupe à travers une embouchure d'une tuyère de postcombustion 6. On distingue l'espace annulaire convergent 20 auquel succède un col, qui dans le cas présent se réduit à une surface d'allure complexe et qui doit passer obligatoirement par l'arête 21. Cette dernière est reliée à une arête 22 sur la face avant de la tête de lance par une paroi 23 dont l'inclinaison définit la limite de déviation du jet, la déviation au niveau de l'arête 22 étant nulle. Dans le cas de la figure, l'angle que forme cette paroi avec l'axe de la lance vaut 45°. En vis-à-vis de l'arête 21 se trouve une paroi coudée 24, qui aboutit à l'arête 25; cette paroi guide le gaz de manière à l'éloigner de jet primaire 2. L'angle de sortie du coude -qui vaut quelque 20° par rapport à l'axe de la lance dans le cas de la figure- définit l'angle de déflexion du jet de gaz en régime subsonique. On remarque également sur la fig. 2 (voir flèches 26) que la face avant de la tête, près de l'arête 25, est légèrement décalée vers l'intérieur de la tête de lance. Ce décalage permet une déviation plus prononcée du jet supersonique par l'arête 21. Lorsqu'on prolonge la surface coudée jusque vers la face avant de la tête, il faudra éviter à trop rapprocher l'arête 25 de la paroi inclinée 23 pour ne pas déplacer la position du col, c. à d. l'endroit de la tuyère où la section est la plus faible, à ce niveau.

Lorsq'on alimente la tuyère sous une pression qui va en s'élevant depuis une pression nulle, le jet gazeux sort sous un angle défini par la paroi coudée, c.à d. sous un angle de 20° dans le cas présent. A partir d'une pression limite, la vitesse du gaz à la sortie devient sonique. Des augmentations supplémentaires de la pression d'alimentation n'agissent plus sur le nombre de Mach à la sortie qui reste égal à 1, mais élèvent sa pression interne. A la hauteur de l'arête 21, le jet se détend tout en étant le siège d'une multitude de lignes de Mach, qui sont à la base d'une augmentation de la vitesse du jet et de sa déviation. L'angle de déviation varie en fonction de la pression du gaz au niveau de l'arête 21, c.à d. plus la pression du gaz y est élevée, plus la déviation et la quantité de gaz déviée est importante. La déviation du jet par l'arête 25 au niveau de laquelle la pression interne a déjà nettement chuté, est faible, celle provoquée par l'arête 22 est des plus réduites.

La couche d'oxygène est inclinée vers la surface du bain métallique en ébauchant une allure comparable à celle d'un parapluie aux trois-quarts ouvert. Une grande partie du monoxyde de carbone sortant du bain doit traverser la couche continue d'oxygène avant d'atteindre la cheminée. Selon le mode de fonctionnement (nombre de Mach), la couche d'oxygène est plus ou moins épaisse.

## Revendications

1. Lance d'affinage comportant au moins une tuyère primaire pour fournir l'oxygène d'affinage à un bain métallique ainsi que des moyens pour fournir l'oxygène de postcombustion à l'espace situé au-dessus du bain métallique, ces moyens étant situés dans le prolongement d'un conduit d'amenée du gaz les reliant par l'intermédiaire d'une vanne de régulation de pression à une source d'oxygène et possédant une embouchure avec en amont de cette embouchure une partie convergente et éventuellement un col, caractérisée en ce que cette embouchure (3) est disposée sur la face avant de la tête de lance, de manière concentrique autour de l'embouchure (2) de la tuyère primaire, en ce qu'elle est constituée par deux côtés opposés, l'un extérieur et l'autre intérieur, d'allure sensiblement circulaire et en ce que le côté extérieur présente au moins une arête vive (21) située dans le prolongement de la partie convergente (20).

2. Tuyère selon la revendication 1, caractérisée en ce que la partie convergente est constituée par deux parois tubulaires (4, 5) concentriques.

3. Tuyère selon la revendication 1, caractérisée en ce que le col se réduit à une surface passant par ladite arête vive (21).

4. Tuyère selon la revendication 1, caractérisée en ce que le côté opposé à ladite arête vive (21) ébauche l'allure d'un coude (24) qui aboutit à une arête (25), une tangente au coude passant par cette arête (25) formant avec l'axe de la lance un angle compris entre 0 et 40°.

5. Tuyère selon la revendication 4, caractérisée en ce que l'arête (25) est située de quelques mm en retrait (26) par rapport à la face avant de la tête de lance.

6. Tuyère selon une des revendications 1 à 5, caractérisée en ce que l'arête vive (21) est reliée à la face avant de la tête de lance par une paroi inclinée (23), formant avec l'axe de la lance un angle compris entre 0 et 70°.

## Claims

1. Refining lance comprising at least one primary tuyere for delivering refining oxygen to a metal bath as well as means for supplying post-combustion oxygen to the space located above the metal bath, wherein the said means are arranged in the prolongation of a gas conveying conduit which connects these means through the intermediary of a pressure regulating valve to an oxygen source and wherein the said means show a mouth and a converging part, located upstream with respect to this mouth, as well as possibly a throat, characterized in that this mouth (3) is located on the front face of the lance head, concentrically around the outlet (2) of the primary tuyere, and in that it is made of two opposed faces, an inner one and an outer one, both being of a substantially circular configuration and the outer face having at least one sharp edge (21) located in the prolongation of the converging part (20).

2. Tuyere according to claim 1, characterized in that the converging part is formed by two concentric tubular walls (4, 5).

3. Tuyere according to claim 1, characterized in that the throat is limited to a mere surface intersecting with the sharp edge (21).

4. Tuyere according to claim 1, characterized in that the face lying opposite the said sharp edge (21) outlines the general shape of a bend (24) which ends in a rib (25) whereas a tangent to the bend (24) going through this rib (25) forms with the axis of the lance an angle comprised between 0° and 40°.

5. Tuyere according to claim 4, characterized in that the rib (25) is set off (26) by a few millimeters with respect to the front face of the lance head.

6. Tuyere according to the claims 1 to 5, characterized in that the sharp edge (21) is linked to the front face of the head of the lance by a tilted wall (23) which forms with the axis of the lance an angle comprised between 0° and 70°.

## Patentansprüche

1. Lanze zum Blasfrischen welche sich zusammensetzt aus wenigstens einer primären Düse zum Beaufschlagen eines metallischen Bades mit Frischsauerstoff, sowie aus Mitteln zum Einspeisen von Sauerstoff für die Nachverbrennung in den über dem Metallbad befindlichen Raum, wobei diese Mittel in der Verlängerung einer Zufuhrleitung für das Gas liegen, welche besagte Mittel über einen den Druck regelnden Schieber mit einer Sauerstoffquelle verbinden und welche neben einer Mündung mit einem stromaufwärts angeordneten konvergierenden Teil gegebenenfalls auch einen Hals aufweisen, dadurch gekennzeichnet, dass diese Mündung (3) auf der vorderen Front des Lanzenkopfes konzentrisch um die Austrittsöffnung (2) der primären Düse herum angeordnet ist und dass sie aus zwei entgegengesetzten Seiten besteht, eine äussere Seite und eine innere Seite, deren Verlauf im wesentlichen kreisförmig ist und dass die äussere Seite wenigstens einen scharfen Grat (21) aufweist, welcher in der Verlängerung des konvergierenden Teiles (20) liegt.

2. Düse gemäss Anspruch 1, dadurch gekennzeichnet, dass der konvergierende Teil aus zwei konzentrischen rohrförmigen Wänden (4,5) besteht.

3. Düse gemäss Anspruch 1, dadurch gekennzeichnet, dass der Hals auf eine Fläche begrenzt ist welche durch den besagten Grat (21) hindurch verläuft.

4. Düse gemäss Anspruch 1, dadurch gekennzeichnet, dass die dem besagten scharfen Grat (21) entgegengesetzte Seite den Verlauf eines Bogens (24) andeutet der in einer Spitze (25) endet und dass eine durch diese Spitze (25) verlaufende Tangente zum Bogen (24) mit der Achse der Lanze einen zwischen 0° und 40° liegenden Winkel bildet.

5. Düse gemäss Anspruch 4, dadurch gekennzeichnet, dass die Spitze (25) gegenüber der vorderen Front des Kopfes der Lanze um einige Millimeter nach hinten (26) versetzt ist.

6. Düse nach einem der Ansprüche 1 bis 5, dadurch gekennzeichnet, dass der scharfe Grat (21) mit der vorderen Front des Lanzenkopfes durch eine schräge Wand (23) verbunden ist, wobei letztere mit der Achse der Lanze einen zwischen 0° und 70° liegenden Winkel bildet.
